# EUROPÄISCHE PATENTSCHRIFT

(11) **EP 0 641 936 B1**
(45) Veröffentlichungstag und Bekanntmachung des Hinweises auf die Patenterteilung: **10.09.1997**
(21) Anmeldenummer: 94108470.9
(22) Anmeldetag: 01.06.1994
(51) Int. Cl.: F04B 43/067, F04B 43/00

(54) **Hydraulisch angetriebene Membranpumpe**
Hydraulically actuated membrane pump
Pompe à membrane entraînée hydrauliquement

(30) Priorität: 19.08.1993 DE 4327969
(43) Veröffentlichungstag der Anmeldung: 08.03.1995
(73) Patentinhaber: LEWA Herbert Ott GmbH + Co., 71229 Leonberg (DE)
(72) Erfinder: Horn, Waldemar, D-71299 Wimsheim (DE)
(74) Vertreter: Zeitler & Dickel

(56) Entgegenhaltungen:
- WO-A-79/00197
- DE-A- 4 141 670
- US-A- 2 764 097
- US-A- 3 354 831
- US-A- 3 779 669
- US-A- 4 621 990

## Beschreibung

Die Erfindung betrifft eine hydraulisch angetriebene Membranpumpe gemäß dem Oberbegriff des Anspruchs 1.

Bei einer bekannten Membranpumpe der gattungsgemäßen Art (US-A-3,354,831) sind die vorgesehenen beiden Membranlagen relativ straff zwischen dem Pumpendeckel und dem Pumpenkörper eingespannt, so daß bei der Hin- und Herbewegung der Membranlagen eine fortwährende Materialdehnung und -kontraktion stattfindet. Hierdurch wird die Lebensdauer der Membran stark beeinträchtigt. Insbesondere ist bei dieser bekannten Membranpumpe von Nachteil, daß sich beim Durchgang der Membran durch die Null-Lage die Biegerichtung, in der die Membran gebogen wird, umkehrt, was eine Erhöhung der Materialbelastung der Membran zur Folge hat. Weiterhin ist beim Auftreten hoher Über- oder Unterdrücke die Gefahr des "Durchschießens" der Membran relativ hoch, da diese Drücke im Übergangsbereich zwischen randseitiger Einspannung der Membran und Versteifungselement allein von der freischwebenden Membran abgenommen werden müssen. Diese bekannte Membranpumpe eignet sich daher auch nicht für hohe Über- und Unterdrücke, wodurch sowohl ihr Wirkungsgrad als auch ihr Einsatzbereich stark eingeschränkt sind.

Ausgehend von diesem Stand der Technik, liegt der Erfindung die Aufgabe zugrunde, die Membranpumpe der gattungsgemäßen Art derart auszugestalten, daß sie bei einer langen Lebensdauer eine hohe Funktionssicherheit ohne die Gefahr des Durchschießens der Membran aufweist, einen verbesserten Wirkungsgrad besitzt und universell einsetzbar ist.

Die Merkmale der zur Lösung dieser Aufgabe geschaffenen Erfindung ergeben sich aus Anspruch 1. Vorteilhafte Ausgestaltungen hiervon sind in den weiteren Ansprüchen beschrieben.

Aufgrund der erfindungsgemäßen Ausgestaltung der Anschlagflächen für das Versteifungselement einerseits sowie der Anlageflächen für die Membran andererseits wird eine im wesentlichen durchgehende Membranabstützfläche geschaffen, die eine Beschädigung der Membran in der Druckhub- und Saughubgrenzstellung praktisch völlig ausschließt und die Materialbeanspruchung äußerst niedrig hält. Lebensdauer, Funktionssicherheit und Einsatzmöglichkeiten der Pumpe werden hierdurch beträchtlich erhöht. Außerdem kann ein "Durchschießen" der Membran auf diese Weise zuverlässig verhindert werden.

Außerdem wird durch die erfindungsgemäß vorgesehenen Bohrungen am geodätisch höchsten bzw. tiefsten Punkt des Pumpendeckels eine Spülwirkung erreicht, so daß auch hierdurch der Einsatzbereich der Pumpe entscheidend verbessert ist.

Vorteilhafterweise liegt das Versteifungselement an der Außenfläche der Membran an. Bei einer derartigen Anordnung bewirkt das Versteifungselement einen zusätzlichen Schutz der Membran sowohl in chemischer Hinsicht, indem es Schutz vor aggressiven Medien bietet, als auch in mechanischer Hinsicht, indem es die mechanische Beanspruchung der Membran in ihrem Hauptbeanspruchungsbereich durch das zu fördernde Medium verringert. Ein derartiges Versteifungselement stellt außerdem ein Schutzelement dar, wenn die Membran in ihrer Druckhubgrenzstellung an die entsprechende Anschlagfläche des Pumpendeckels anschlägt.

Zweckmäßigerweise besteht das Versteifungselement aus einem förderraumseitigen und einem hydraulikraumseitigen Kopplungsglied, zwischen denen die Einzellagen der Membran eingespannt und dadurch mechanisch miteinander verbunden sind. Auf diese Weise verhindert das erfindungsgemäße Versteifungselement zuverlässig ein gegenseitiges Abheben der Membranlagen während des Saughubes. Eine dadurch verursachte Beeinträchtigung der Saug- und Pumpleistung kann daher sicher vermieden werden. Außerdem wird verhindert, daß durch das gegenseitige Abheben der Membranlagen Druckänderungen zwischen den Membranlagen auftreten, die zum Ansprechen einer angeschlossenen Membranbruchanzeigevorrichtung führen, obwohl keine Membranundichtigkeit vorliegt.

Von besonderem Vorteil ist, wenn die Kopplungsglieder als rotationssymmetrische Stützteller mit insbesondere ebenen Stirnflächen ausgebildet sind. Die der Membran abgewandte ebene Stirnfläche wirkt dabei als großflächige Anschlagfläche in der Druckhub- bzw. Saughubgrenzstellung, während die der Membran zugewandte ebene Stirnfläche als großflächige Abstützfläche für die Membran ausgebildet ist.

Gemäß einer vorteilhaften Ausführungsform der Erfindung ist das Versteifungselement zumindest teilweise mit einer Kunststoffschicht umhüllt. Diese Kunststoffschicht schützt das Versteifungselement einerseits vor aggressiven Medien und kann andererseits derart ausgelegt werden, daß es als Dämpfungsglied wirkt, wenn das Versteifungselement beispielsweise in der Druckhubgrenzstellung am Pumpendeckel anschlägt.

Gemäß einer vorteilhaften Ausführungsform weist das förderraumseitige Kopplungsglied ein stabartiges Befestigungsteil auf, das durch zentrale Durchgangslöcher in der Membran und dem hydraulikraumseitigen Kopplungsglied hindurchtritt und an einem Steuerschieber einer membranlagengesteuerten Leckergänzungseinrichtung befestigt ist. Hierbei weist vorteilhafterweise auch der Steuerschieber eine durchgehende Längsbohrung auf, durch die das stabartige Befestigungsteil hindurchtritt, so daß es an dem dem Verdrängerkolben zugewandten Ende des Steuerschiebers festgelegt werden kann.

Eine einfache Ausbildung ergibt sich, wenn das hydraulikraumseitige Kopplungsglied integral, d.h. einstückig, mit dem Steuerschieber ausgebildet ist.

Gemäß einer abgewandelten Ausführungsform der Erfindung kann das Versteifungselement zwischen den Einzellagen der Membran angeordnet und mit diesen fest verbunden, insbesondere verklebt oder verschweißt sein. Bei einer derartigen Ausführungsform besteht das Versteifungselement ebenfalls vorzugsweise aus einer rotationssymmetrischen, ebenen Scheibe, was eine einfache Ausgestaltung des Versteifungselements und der zugeordneten Anschlagflächen im Pumpendeckel und Pumpenkörper ermöglicht.

Gemäß einer zweckmäßigen Ausführungsform ist das Versteifungselement zumindest teilweise unabhängig von einem hydraulikraumseitigen zentralen Stützteller zwischen seiner Saughub- und Druckhubendstellung bewegbar.

Vorteilhafterweise ist der Radius des Verstärkungselements gleich oder größer als der halbe Radius des im Förderraum liegenden Membranabschnitts. Hierdurch werden große Anschlag- bzw. Abstützflächen erzielt, die die mechanische Druckbelastung auf das Versteifungselement, den Pumpenkörper- bzw. Pumpendeckel sowie die Membran vermindern und gleichzeitig sicherstellen, daß die einzelnen Membranlagen sicher aneinander gehalten werden.

Vorteilhafterweise münden die Ein- und Auslaßkanäle derart in den Förderraum, daß ihr Mittelpunktsabstand von der zentralen Achse des Förderraums maximal 50 % des größten Förderaum-Radius beträgt.

Die pumpeninternen Druckverluste können vorteilhafterweise weiterhin dadurch reduziert werden, daß die Ein- und Auslaßkanäle im Bereich ihrer förderraumseitigen Mündungen parallel zur Bewegungsrichtung der Membran ausgerichtet sind.

Da das Versteifungselement formstabil ausgebildet ist, ist es vorteilhaft, wenn die Membran-Einzellagen im Bereich zwischen Versteifungselement und randseitiger Einspannung eine Sicke aufweisen. Diese Sicke ermöglicht einerseits die gewünschte Bewegbarkeit der Membran und ist andererseits zweckmäßigerweise jedoch genügend steif ausgebildet, um das gegenseitige Abheben der einzelnen Membranlagen im Saughub zu verhindern.

Die Erfindung wird im folgenden anhand der Zeichnung beispielsweise näher erläutert. Diese zeigt in
- Fig. 1: schematisch im Querschnitt eine Membranpumpe gemäß der Erfindung,
- Fig. 2: eine vergrößerte Darstellung eines Versteifungselements in der Form zweier Kopplungsglieder, zwischen denen die Membran eingespannt ist, wobei das förderraumseitige Kopplungsglied mit Kunststoff ummantelt ist und
- Fig. 3: eine Teildarstellung einer abgewandelten Ausführungsform der erfindungsgemäßen Membranpumpe.

Aus Fig. 1 ist eine hydraulisch angetriebene Membranpumpe ersichtlich, die eine aus zwei voneinander getrennten Einzellagen 1a, 1b bestehende Membran 1, insbesondere aus Kunststoff, aufweist. Diese ist an ihrem Rand zwischen einem Pumpenkörper 2 sowie einem hieran stirnseitig lösbar festgelegten Pumpendeckel 3 eingespannt und trennt einen Förderaum 4 von einem mit Hydraulikflüssigkeit gefüllten Hydraulikraum 5, der den Kolbenarbeitsraum darstellt.

Die Membranpumpe weist einen hydraulischen Membranantrieb in Form eines oszillierenden Verdrängerkolbens 6 auf, der im Pumpenkörper 2 abgedichtet zwischen dem Kolbenarbeitsraum 5 und einem Vorratsraum 7 für die Hydraulikflüssigkeit verschiebbar ist. Der Kolbenarbeitsraum 5 steht über wenigstens eine im Pumpenkörper 2 angeordnete axiale Bohrung 8 mit einem membranseitigen Druckraum 9 in Verbindung, der den Membranarbeitsraum darstellt und zusammen mit dem Kolbenarbeitsraum 5 insgesamt den Hydraulikraum bildet. Wie ersichtlich, ist der Membranarbeitsraum 9 einerseits durch die Membran 1 sowie andererseits durch eine hintere (kolbenseitige) Kalotte 10 begrenzt. Diese hintere Begrenzungskalotte 10 wird durch die entsprechend ausgebildete Stirnfläche des Pumpenkörpers 2 gebildet und stellt einen Teil derjenigen mechanischen Abstützfläche dar, an der sich die Membran 1 am Ende des Saughubes anlegt.

Gegenüber der kolbenseitigen Begrenzungskalotte 10 ist im Förderraum 4 eine durch die Stirnfläche des Pumpendeckels 3 gebildete vordere Begrenzungskalotte 11 gebildet. Der Pumpendeckel 3 ist in der üblichen Weise mit einem Einlaßventil 12 (Saugventil) sowie einem Auslaßventil 13 (Druckventil) versehen. Diese beiden Ventile 12, 13 stehen über einen Einlaßkanal 14 sowie einen Auslaßkanal 15 derart mit dem Förderraum 4 in Verbindung, daß das Fördermedium bei dem nach rechts gemäß Fig. 1 erfolgenden Saughub des Verdrängerkolbens 6 und damit der Membran 1 über das Saugventil 12 und den Einlaßkanal 14 in den Förderraum 4 angesaugt wird. Demgegenüber wird bei dem nach links gemäß Fig. 1 erfolgenden Druckhub der Membran 1 das Fördermedium über den Auslaßkanal 15 und das Druckventil 13 dosiert aus dem Förderraum 4 ausgetragen.

Um am Ende des Membransaughubes das Auftreten von Kavitation zu verhindern und für die aufgrund der Leckageverluste erforderliche Leckergänzung zu sorgen, ist eine Leckergänzungseinrichtung vorgesehen. Diese weist ein übliches federbelastetes Schnüffelventil 16 auf, das über einen Kanal 17 mit dem Vorratsraum 7 sowie über einen Kanal 18 und den Verbindungskanal 8 einerseits mit dem Kolbenarbeitsraum 5 und andererseits mit dem Membranarbeitsraum 9 in Verbindung steht.

Die Leckergänzung wird durch ein Steuerventil gesteuert, das einen Steuerschieber 19 aufweist. Dieser ist achsgleich mit dem Verdrängerkolben 6 im Bereich des Verbindungskanals 8 zwischen Membranarbeitsraum 9 und Kolbenarbeitsraum 5 verschiebbar in einer entsprechenden Bohrung des Pumpenkörpers 2 geführt. An einer bestimmten Stelle des Umfangs des Steuerschiebers 19 ist eine umlaufende Nut 20 vorgesehen, die in der Saughubendstellung der Membran 1 die Verbindung zwischen dem Schnüffelventil 16 der zungseinrichtung und dem Hydraulikraum 5, 9 - über die Kanäle 18, 8 - herstellt.

Die Einzellagen 1a, 1b der Membran 1 sind rotationssymmetrisch ausgebildet und weisen in ihrem randnahen Bereich Sicken 21 auf, die die freie Beweglichkeit der Lagen 1a, 1b zwischen ihrer Saughub- und Druckhubendstellung ermöglichen. Im Bereich dieser Sicken 21 verlaufen die Einzellagen 1a, 1b im Abstand zueinander, so daß ein Membranzwischenraum 22 gebildet wird. Dieser Membranzwischenraum 22 dient im Fall eines Bruchs einer Membranlage 1a, 1b zur schnellen Membranbruchsignalisierung, und zwar mittels einer entsprechenden Anzeigevorrichtung 23, die mit dem Membranzwischenraum 22 in Verbindung steht. Der Membranzwischenraum 22 wird dadurch gebildet, daß die Membranlagen 1a, 1b in ihrer randseitigen Einspannzone durch einen Ring 24 auf Abstand gehalten werden. Dieser Ring 24 ist mit einem oder mehreren, nicht dargestellten Kanälen versehen, welche die Verbindung zwischen dem Membranzwischenraum 22 und dem Innern der Membranbruchanzeigevorrichtung 23 herstellen.

Im Gegensatz zu ihren Randbereichen verlaufen die Einzellagen 1a, 1b der Membran 1 in ihrem mittleren Bereich nicht beabstandet, sondern werden durch beidseitig angeordnete Kopplungsglieder in der Form von scheibenförmigen Stütztellern 25, 26 dicht aneinandergehalten. Die Stützteller 25, 26 sind im wesentlichen spiegelbildlich ausgebildet und zentral zur Mittelachse 27 des Steuerschiebers 19 angeordnet. Die Stützteller 25, 26 bilden zusammen ein formstabiles Versteifungselement für die Membran 1.

Der förderraumseitige Stützteller 25 weist eine dem Pumpendeckel 3 zugewandte ebene Stirnfläche 28 auf, die parallel zu einer ebenfalls ebenen Stirnfläche 29 des Pumpendeckels 3 liegt. Diese Stirnfläche 29 des Pumpendeckels 3 befindet sich zwischen den Mündungen des Einlaßkanals 14 und Auslaßkanals 15 in den Förderraum 4 und dient in der Druckhubgrenzstellung der Membran 1 als Anschlagfläche für den Stützteller 25.

Der Durchmesser des förderraumseitigen Stütztellers 25, d.h. seine Erstreckung in radialer Richtung, ist so bemessen, daß der Stützteller 25 die Mündungen der Einlaß- und Auslaßkanäle 14, 15 in radialer Richtung vollständig überdeckt, so daß diese Mündungen in der Druckhubgrenzstellung der Membran 1 vom Stützteller 25 verschlossen sind. In dieser Druckhubgrenzstellung liegt der Stützteller 25 in einer axialen Bohrung 30 des Pumpendeckels 3, so daß die an der Membran 1 anliegende ebene Abstützfläche des Stütztellers 25 zusammen mit dem radial außerhalb liegenden Bereich der Kalotte 11 des Pumpendeckels 3 eine der natürlichen Membrangeometrie angepaßte, nahezu spaltfreie Abstützfläche bildet. Auch bei großen Drücken kann die Membran 1 daher nicht in die Einlaß- oder Auslaßkanäle 14, 15 eingedrückt und beschädigt werden.

Der hierzu im wesentlichen spiegelbildlich ausgebildete hydraulikraumseitige Stützteller 26 tritt in der Saughubgrenzstellung der Membran 1 in eine axiale Bohrung 31 des Pumpenkörpers 2 ein, wobei die dem Verdrängerkolben 6 zugewandte Stirnfläche des Stütztellers 26 an einer Stirnfläche 41 des Pumpenkörpers 2 anschlägt. Die an der Membranlage 1b anliegende ebene Abstützfläche des Stütztellers 26 bildet zusammen mit der radial außerhalb liegenden Membranarbeitsraum-Begrenzungsfläche der Kalotte 10 ebenfalls eine der natürlichen Membrangeometrie angepaßte, nahezu spaltfreie Abstützfläche für die Membranlage 1b. Der Stützteller 26 ist integral mit dem Steuerschieber 19 ausgebildet, d.h. an diesen angeformt.

Die Befestigung des förderraumseitigen Stütztellers 25 am hydraulikraumseitigen Stützteller 26 bzw. am Steuerschieber 19 erfolgt mittels eines stabartigen Befestigungsteils 32, das sich durch zentrale Durchgangsbohrungen innerhalb der Membranlagen 1a, 1b, des hydraulikraumseitigen Stütztellers 26 und des Steuerschiebers 19 hindurch erstreckt und an dem dem Verdrängerkolben 6 zugewandten Ende des Steuerschiebers 19 mittels einer Mutter 33 festgelegt ist.

Um den Bewegungsraum des Verdrängerkolbens 6 nicht einzuschränken, ist im Verdrängerkolben 6 eine stirnseitige Axialbohrung 34 vorgesehen, deren Durchmesser größer als derjenige des Steuerschiebers 19 ist. Auf diese Weise kann sich der Verdrängerkolben 6 über das vorstehende Ende des Steuerschiebers 19 hinaus in Richtung der Membran 1 bewegen.

Die Einlaß- und Auslaßkanäle 14, 15 sind derart ausgerichtet, daß sie im Bereich ihrer Mündungen parallel zur Mittelachse 27 des Steuerschiebers 19 und damit parallel zur Bewegungsrichtung der Membran 1 verlaufen. Da sie weiterhin relativ nah an der Mittelachse 27 angeordnet sind, liegen sie im Bereich der größten Hubbewegung der Membran 1, so daß eine Zwangsdurchströmung des Förderraums 4 erzielt wird.

Am geodätisch höchsten Punkt des Förderraumes 4 ist mindestens eine druckfest ausgelegte kleine Bohrung 35 vorgesehen, die in den Auslaßkanal 15 mündet. Diese Bohrung dient der Entlüftung des Förderraums 4.

Ferner ist am geodätisch tiefsten Punkt des Förderraumes 4 ebenfalls mindestens eine druckfest ausgelegte kleine Bohrung 36 vorgesehen, die in den Einlaßkanal 14 mündet. Diese Bohrung 36 dient dazu, sedimentierte Partikel abzuführen, um zu verhindern, daß diese zwischen Pumpendeckel 3 und Membran 1 eingeklemmt werden und zu Schäden an der Membran 1 führen.

Im Normalbetrieb arbeitet die Membran 1 in deutlichem Abstand zur Begrenzungskalotte 11 im Pumpendeckel 3, so daß die Membran 1 nicht durch die mechanische Anlage beansprucht wird. Beim Anfahren der Pumpe kann es allerdings vorkommen, daß sich die Membran 1 über ihre Druckhubendstellung hinaus bis zu ihrer Druckhubgrenzstellung bewegt, in welcher der Stützteller 25 an der Stirnfläche 29 des Pumpendeckels 3 anschlägt und die Membran 1 sich an die Stützfläche im Pumpendeckel 3 anlegt. Bewegt sich der Verdrängerkolben 6 daraufhin weiter in Richtung seiner Druckhubendstellung oder wird ein bestimmter vorgegebener Maximaldruck überschritten, wird überschüssige Hydraulikflüssigkeit über einen Kanal 37 und über ein mit diesem in Verbindung stehendes Druckbegrenzungsventil 38 sowie einen Kanal 39 in den Vorratsraum 7 abgeführt. Bewegt sich die Membran 1 beim Anfahren der Pumpe zunächst über ihre Saughubendstellung hinaus bis zu ihrer Saughubgrenzstellung, in welcher der Stützteller 26 an der Stirnfläche 41 des Pumpenkörpers 2 anschlägt und die Membran 1 sich an die Stützfläche im Pumpenkörper 2 anlegt, wird über das Schnüffelventil 16 und den Steuerschieber 19 Hydraulikflüssigkeit aus dem Vorratsraum 7 angesaugt. In beiden Grenzpositionen erfolgt jedoch eine rein mechanische Abstützung der Membran 1 über die Stützteller 25, 26, die gleichzeitig eine sichere gegenseitige Verbindung der Membranlagen 1a, 1b währleisten.

Bei dem in Fig. 2 dargestellten Ausführungsbeispiel ist der förderraumseitige Stützteller 25 vollständig mit einer Kunststoffschicht 40 ummantelt, die beim Anschlag des Stütztellers 25 an der Stirnfläche 29 des Pumpendeckels 3 stoßdämpfend wirkt und außerdem derart beschaffen sein kann, daß der Stützteller 25 vor aggressiven Medien geschützt wird. Auch bei dieser Ausführungsform werden die Membranlagen 1a, 1b in ihrem zentralen Bereich mittels der Stützteller 25, 26 versteift, so daß eine Beschädigung der Membran 1 in diesem Bereich sicher vermieden werden kann.

Bei dem abgewandelten Ausführungsbeispiel gemäß Fig. 3 ist ein scheibenförmiges, rotationssymmetrisches Versteifungselement 42 vorgesehen, welches zwischen den Membranlagen 1a, 1b zentrisch zur Mittelachse 27 angeordnet ist. Die Membranlagen 1a, 1b sind mit dem Versteifungselement 42 verschweißt oder verklebt, so daß sie sich auch bei großen Unterdrücken im Saughub nicht vom Versteifungselement 42 lösen und ihre gegenseitige, beabstandete Relativlage beibehalten.

Der Durchmesser des Versteifungselements 42 ist derart bemessen, daß er nur geringfügig kleiner ist als derjenige der Bohrung 30 innerhalb des Pumpendeckels 3, so daß die förderraumseitige Membranlage 1a in ihrem mittleren Bereich zusammen mit zumindest einem Teil des Versteifungselements 42 soweit in die Bohrung 30 eindringen kann, bis die Membranlage 1a an der Stirnfläche 29 des Pumpendeckels 3 schlägt. In dieser Anschlagposition, d.h. in der Druckhubgrenzstellung der Membran 1, sind die Ein- und Auslaßkanäle 14, 15 wiederum nahezu vollständig vom Versteifungselement 42 überdeckt, so daß ein Eindrücken der Membran 1 in die Ein- und Auslaßkanäle 14, 15 zuverlässig verhindert ist.

Auf der Hydraulikraumseite ist fluchtend zum Versteifungselement 42 ein spiegelbildlich gestalteter Stützteller 26' angeordnet, der einstückig mit dem Steuerschieber 19 ausgebildet ist. Der Steuerschieber 19 steht bei dem in Fig. 3 dargestellten Ausführungsbeispiel unter der Wirkung einer Druckfeder 43. Diese Druckfeder 43 stützt sich einerseits im Pumpenkörper 2 sowie andererseits am Stützteller 26' ab, so daß der Steuerschieber 19 in Richtung der Membran 1 vorgespannt ist und der Bewegung der Membran 1 von der hubendstellung in Druckhubrichtung folgt. Diese Folgebewegung findet jedoch lediglich über einen solchen Bereich statt, der beispielsweise 30 - 40 % des anfänglichen Membrandruckhubes beträgt, da der Steuerschieber 19 an seinem kolbenseitigen Ende einen - nicht dargestellten - Anschlag, beispielsweise in Form eines Seegerringes, aufweist, der den Verschiebeweg des Steuerschiebers 19 in Richtung des Membrandruckhubes begrenzt. Die Membran 1 bewegt sich somit über einen bedeutenden Teil ihres Hubes unabhängig und losgelöst vom hydraulikraumseitigen Stützteller 26' in Richtung ihrer Druckhubendstellung.

Um die freie Beweglichkeit zwischen Druckhub- und Saughubendstellung zu gewährleisten, weisen die Membranlagen 1a, 1b im Bereich zwischen dem Versteifungselement 42 und ihrer randseitigen Einspannzone jeweils eine doppelte, d.h. wellenförmige Sicke 21' auf. Die Sicken 21' legen sich in der Druckhub- bzw. Saughubgrenzstellung an die Begrenzungswände des Pumpenkörpers 2 bzw. Pumpendeckels 3 an, die zur Membranschonung die gleiche wellenförmige Kontur wie die Sicken 21' aufweisen.

## Patentansprüche

1. Hydraulisch angetriebene Membranpumpe mit einer randseitig zwischen einem Pumpenkörper (2) und einem Pumpendeckel (3) eingespannten Membran (1), die aus wenigstens zwei Einzellagen (1a, 1b) besteht, einen getrennte Ein- und Auslaßkanäle (14, 15) für ein Fördermedium aufweisenden Förderraum (4) von einem Hydraulikraum (5) trennt und von einem hydraulischen Membranantrieb in Form eines oszillierenden Verdrängerkolbens (6) zwischen einer Saughub- und Druckhubendstellung hin- und herbewegbar ist, wobei im mittleren Membranbereich ein mit der Membran (1) in Anlage gehaltenes, sich zusammen mit der Membran (1) bewegendes formstabiles Versteifungselement (25, 26; 42) vorgesehen ist und die Ein- und Auslaßkanäle (14, 15) zumindest größtenteils radial innerhalb des Versteifungselements (25, 26; 42) in den Förderraum münden, so daß sie vom Versteifungselement (25, 26; 42) entsprechend überdeckt sind,
**dadurch gekennzeichnet,**
daß förderraum- und hydraulikraumseitig jeweils eine mit dem Versteifungselement (25, 26; 42) in einer Druckhub- bzw. Saughubgrenzstellung zusammenwirkende Pumpendeckel- bzw. Pumpenkörperanschlagfläche (29, 41) für eine beidseitig mechanische Hubbegrenzung vorgesehen ist,
daß pumpendeckel- und pumpenkörperseitige Membrananlageflächen (11, 10) vorgesehen sind, die in der Druckhubbzw. Saughubgrenzstellung zusammen mit dem Versteifungselement (25, 26; 42) eine zumindest im wesentlichen durchgehende Membranabstützfläche bilden, die an die natürliche Membrangeometrie angepaßt ist, und daß im geodätisch höchsten und/oder tiefsten Punkt des Pumpendeckels (3) eine Bohrung (35 bzw. 36) vorgesehen ist, die mit dem Auslaßbzw. Einlaßkanal (15 bzw. 14) in Verbindung steht.

2. Membranpumpe nach Anspruch 1, dadurch gekennzeichnet, daß das Versteifungselement (25, 26) an der Außenfläche der Membran (1) anliegt.

3. Membranpumpe nach einem der vorhergehenden Ansprüche, dadurch gekennzeichnet, daß das Versteifungselement aus einem förderraumseitigen und einem hydraulikraumseitigen Kopplungsglied (25, 26) besteht, zwischen denen die Einzellagen (1a, 1b) der Membran (1) eingespannt und dadurch mechanisch miteinander verbunden sind.

4. Membranpumpe nach einem der vorhergehenden Ansprüche, dadurch gekennzeichnet, daß die Kopplungsglieder (25, 26) als rotationssymmetrische Stützteller mit insbesondere ebenen Stirnflächen ausgebildet sind.

5. Membranpumpe nach einem der vorhergehenden Ansprüche, dadurch gekennzeichnet, daß das Versteifungselement (25, 26) zumindest teilweise mit einer Kunststoffschicht (40) umhüllt ist.

6. Membranpumpe nach einem der Ansprüche 3 - 5, dadurch gekennzeichnet, daß das förderraumseitige Kopplungsglied (25) ein stabartiges Befestigungsteil (32) aufweist, das durch zentrale Durchgangslöcher in der Membran (1) und dem hydraulikraumseitigen Kopplungsglied (26) hindurchtritt und an einem Steuerschieber (19) einer membranlagengesteuerten Leckergänzungseinrichtung befestigt ist.

7. Membranpumpe nach Anspruch 6, dadurch gekennzeichnet, daß das stabartige Befestigungsteil (32) des förderraumseitigen Kopplungsglieds (25) durch eine durchgehende Längsbohrung innerhalb des Steuerschiebers (19) hindurchtritt und an dessen dem Verdrängerkolben (6) zugewandten Ende festgelegt ist.

8. Membranpumpe nach Anspruch 6 oder 7, dadurch gekennzeichnet, daß das hydraulikraumseitige Kopplungsglied (26) einstückig mit dem Steuerschieber (19) ausgebildet ist.

9. Membranpumpe nach Anspruch 1, dadurch gekennzeichnet, daß das Versteifungselement (42) zwischen den Einzellagen (1a, 1b) der Membran (1) angeordnet und mit diesen vorzugsweise fest verbunden, insbesondere verklebt oder verschweißt, ist.

10. Membranpumpe nach Anspruch 9, dadurch gekennzeichnet, daß das Versteifungselement (42) aus einer rotationssymmetrischen ebenen Scheibe besteht.

11. Membranpumpe nach Anspruch 9 oder 10, dadurch gekennzeichnet, daß das Versteifungselement (42) zumindest teilweise unabhängig von einem hydraulikraumseitigen Stützteller (26') zwischen seiner Saughub- und Druckhubendstellung bewegbar ist.

12. Membranpumpe nach einem der vorhergehenden Ansprüche, dadurch gekennzeichnet, daß der Radius des Versteifungselements (25, 26; 42) gleich oder größer ist als der halbe Radius des im Förderraum liegenden Membranabschnitts.

13. Membranpumpe nach einem der vorhergehenden Ansprüche, dadurch gekennzeichnet, daß die Ein- und Auslaßkanäle (14, 15) derart in den Förderraum (4) münden, daß ihr Mittelpunktsabstand von der Mittelachse (27) des Förderraums (4) maximal 50 % des größten Förderraum-Radius beträgt.

14. Membranpumpe nach einem der vorhergehenden Ansprüche, dadurch gekennzeichnet, daß die Ein- und Auslaßkanäle (14, 15) im Bereich ihrer förderraumseitigen Mündungen parallel zur Bewegungsrichtung der Membran (1) ausgerichtet sind.

15. Membranpumpe nach einem der vorhergehenden Ansprüche, dadurch gekennzeichnet, daß die Membran-Einzellagen (1a, 1b) im Bereich zwischen Versteifungselement (25, 26; 42) und randseitiger Einspannung eine Sicke (21, 21') aufweisen.

## Claims

1. Hydraulically driven diaphragm pump with a diaphragm (1) which is clamped circumferentially between a pump element (2) and a pump lid (3) and comprises at least two individual layers (1a, 1b), separates a conveying chamber (4) comprising separate inlet and outlet ducts (14, 15) for a medium to be conveyed from a hydraulic chamber (5) and can be reciprocated between a suction stroke end position and a pressure stroke end position by a hydraulic diaphragm drive in the form of an oscillating displacement piston (6), an inherently stable reinforcing element (25, 26; 42) being provided in the central region of the diaphragm (1), being held in abutment against said diaphragm (1) and being displaceable together therewith, and the inlet and outlet ducts (14, 15) opening into the conveying chamber at least for the most part radially within the reinforcing element (25, 26; 42), so that they are correspondingly covered by the reinforcing element (25, 26; 42), characterised in that, on the sides facing the conveying and hydraulic chambers a pump lid and a pump element abutment surface (29, 41) respectively are provided, which cooperate with the reinforcing element (25, 26; 42) in a pressure stroke or suction stroke limiting position in order to mechanically limit the stroke of the diaphragm (1) on both sides, pump lid and pump element diaphragm bearing surfaces (11, 10) are provided, which in the pressure stroke or suction stroke limiting position together with the reinforcing element (25, 26; 42) form an at least substantially continuous diaphragm support surface, which matches the natural diaphragm geometry, and at the geodetically highest and/or lowest point of the pump lid (3) a bore (35 or 36) is provided, which is connected to the outlet or inlet duct (15 of 14).

2. A diaphragm pump according to claim 1, characterised in that the reinforcing element (25, 26) rests against the outer surface of the diaphragm (1).

3. A diaphragm pump according to one of the preceding claims, characterised in that the reinforcing element comprises a coupling member (25) on the side facing the conveying chamber and a coupling member (26) on the side facing the hydraulic chamber, between which coupling members the individual layers (1a, 1b) of the diaphragm (1) are clamped and thereby mechanically connected with one another.

4. A diaphragm pump according to one of the preceding claims, characterised in that the coupling members (25, 26) are constructed as rotationally symmetrical support disks, more particularly with flat end faces.

5. A diaphragm pump according to one of the preceding claims, characterised in that the reinforcing element (25, 26) is at least partially enclosed by a plastics material layer (40).

6. A diaphragm pump according to one of claims 3 to 5, characterised in that the coupling member (25) on the side facing the conveying chamber comprises a rod-like securing element (32), which passes through central through apertures in the diaphragm (1) and in the coupling member (26) on the side facing the hydraulic chamber and is secured to a control pushrod (19) of a leakage compensating device controlled as a function of the diaphragm position.

7. A diaphragm pump according to claim 6, characterised in that the rod-like securing element (32) of the coupling member (25) on the side facing the conveying chamber passes through a continuous longitudinal bore inside the control pushrod (19) and is secured to the end of the control pushrod facing the displacement piston (6).

8. A diaphragm pump according to claim 6 or 7, characterised in that the coupling member (26) on the side facing the hydraulic chamber is integrally formed with the control pushrod (19).

9. A diaphragm pump according to claim 1, characterised in that the reinforcing element (42) is arranged between the individual layers (1a, 1b) of the diaphragm (1) and is preferably securely connected thereto, more particularly by bonding or welding.

10. A diaphragm pump according to claim 9, characterised in that the reinforcing element (42) is formed by a rotationally symmetrical flat disk.

11. A diaphragm pump according to claim 9 or 10, characterised in that the reinforcing element (42) is displaceable between its suction stroke and pressure stroke end positions at least partially independently of a support plate (26') on the side facing the hydraulic chamber.

12. A diaphragm pump according to one of the preceding claims, characterised in that the radius of the reinforcing element (25, 26; 42) is equal to or greater than half the radius of the diaphragm section lying in the conveying chamber.

13. A diaphragm pump according to one of the preceding claims, characterised in that the inlet and outlet ducts (14, 15) open into the conveying chamber (4) in such a manner that the distance between the centre point of the inlet and outlet ducts (14, 15) and the central axis (27) of the conveying chamber (4) measures at the most 50% of the maximum conveying chamber radius.

14. A diaphragm pump according to one of the preceding claims, characterised in that, in the region of their openings on the side facing the conveying chamber, the inlet and outlet ducts (14, 15) are aligned parallel to the direction of movement of the diaphragm (1).

15. A diaphragm pump according to one of the preceding claims, characterised in that the individual diaphragm layers (1a, 1b) comprise a corrugation (21, 21') in the region between the reinforcing element (25, 26; 42) and the circumferential clamping site.

## Revendications

1. Pompe à membrane à entraînement hydraulique, comprenant une membrane (1), enserrée, du côté de sa bordure, entre un corps de pompe (2) et un couvercle de pompe (3), la membrane étant constituée d'au moins deux couches individuelles (1a, 1b) et séparant une chambre d'alimentation (4), pourvue de canaux d'entrée et de sortie (14, 15) séparés pour un fluide à transporter, par rapport à une chambre hydraulique (5), et la membrane pouvant être déplacée en va-et-vient par un entraînement de membrane hydraulique, sous la forme d'un piston de déplacement (6) qui oscille dans une position de fin de course d'aspiration et une position de fin de course de refoulement, où, dans la zone centrale de la membrane (1), est prévu un élément de raidissement (25, 26 ; 42) à forme stable maintenu en contact contre la membrane (1) et qui se déplace conjointement avec la membrane (1), et les canaux d'entrée et de sortie (14, 15) débouchent dans la chambre d'aspiration au moins en majeure partie radialement à l'intérieur de l'élément de raidissement (25, 26 ; 42), de sorte que ces canaux sont recouverts de façon correspondante par l'élément de raidissement (25, 26 ; 42), caractérisée en ce que, du côté de la chambre d'alimentation et du côté de la chambre hydraulique est respectivement prévue, pour obtenir une limitation mécanique de part et d'autre de la course, une surface de butée de couvercle de pompe ou de corps de pompe (29 ; 41), surface coopérant avec l'élément de raidissement (25, 26 ; 42), dans une position de limitation de la course de refoulement, respectivement une position de limitation de la course d'aspiration,
en ce que des surfaces d'appui de membrane (11, 10) sont prévues côté couvercle de pompe et corps de pompe, surfaces constituant, dans la position de limitation de course de refoulement, respectivement dans la position de limitation de course d'aspiration, conjointement avec l'élément de raidissement (25, 26 ; 42), une surface d'appui de membrane au moins pratiquement continue, qui est adaptée à la géométrie naturelle de la membrane et en ce qu' est prévue au point géodésiquement le plus haut et/ou le plus bas du couvercle de pompe (3) un perçage (35, respectivement 36), relié au canal de sortie respectivement d'entrée (15) respectivement (14).

2. Pompe à membrane selon la revendication 1, caractérisée en que l'élément de raidissement (25, 26) est appliqué sur la surface extérieure de la membrane (1).

3. Pompe à membrane selon l'une des revendications précédentes, caractérisée en ce que l'élément de raidissement est constitué par un organe d'accouplement (25, 26) côté chambre d'alimentation et un organe d'accouplement côté chambre hydraulique (25, 26), entre lesquels les couches individuelles (1a, 1b) de la membrane (1) sont serrées et ainsi reliées mécaniquement l'une à l'autre.

4. Pompe à membrane selon l'une des revendications précédentes, caractérisée en ce que les organes d'accouplement (25, 26) sont réalisés sous la forme de plaques d'appui à symétrie de révolution, présentant en particulier des surfaces frontales planes.

5. Pompe à membrane selon l'une des revendications précédentes, caractérisée en ce que l'élément de raidissement (25, 26) est au moins partiellement entouré par une couche de matière plastique.

6. Pompe à membrane selon la revendication 3 à 5, caractérisée en ce que l'organe d'accouplement (25) côté chambre d'alimentation présente une partie de fixation (32) de forme analogue à une tige, qui traverse des perçages traversants au centre dans la membrane (1) et dans l'organe d'accouplement (26) du côté de la chambre hydraulique, et qui est fixée sur un coulisseau de commande (19) d'un dispositif de compensation de fuites commandé en fonction de la position de la membrane.

7. Pompe à membrane selon la revendication 6, caractérisée en ce que la pièce de fixation (32) en forme de tige de l'organe d'accouplement (25) du côté de la chambre d'alimentation traverse un perçage longitudinal continu à l'intérieur du coulisseau de commande (19) et est fixée à son extrémité orientée vers le piston de déplacement (6).

8. Pompe à membrane selon la revendication 6 ou 7, caractérisée en ce que l'organe d'accouplement (26) du côté de la chambre hydraulique est réalisé d'une seule pièce avec le coulisseau de commande (19).

9. Pompe à membrane selon la revendication 1, caractérisée en ce que l'élément de raidissement (42) est agencé entre les couches individuelles (1a,1b) de la membrane (1) et est de préférence relié fermement à ces dernières, en particulier collé ou soudé.

10. Pompe à membrane selon la revendication 9, caractérisée en ce que l'élément de raidissement (42), est constitué par un disque plan à symétrie de révolution.

11. Pompe à membrane selon la revendication 9 ou 10, caractérisée en ce que l'élément de raidissement (42) est susceptible d'être déplacé au moins partiellement indépendamment d'une plaque d'appui (26') du côté de la chambre hydraulique, entre sa position de fin de course d'aspiration et sa position de fin de course de refoulement.

12. Pompe à membrane selon l'une des revendications précédentes, caractérisée en ce que le rayon de l'élément de raidissement (25, 26 ; 42) est égal ou supérieur à la moitié du rayon du tronçon de membrane situé dans la chambre d'alimentation.

13. Pompe à membrane selon l'une des revendications précédentes, caractérisée en que les canaux d'entrée et de sortie (14, 15) débouchent dans la chambre d'alimentation (4) de telle manière que la distance entre leur centre et l'axe médian (27) de la chambre d'alimentation (4) s'élève au maximum à 50 % du rayon maximum de la chambre d'alimentation.

14. Pompe à membrane selon l'une des revendications précédentes, caractérisée en que les canaux d'entrée et de sortie (14, 15) sont dirigés, dans la région de leurs embouchures du côté de la chambre d'alimentation, parallèlement à la direction de déplacement de la membrane (1).

15. Pompe à membrane selon les revendications précédentes, caractérisée en ce que les couches individuelles des membranes (1a, 1b) présentent une moulure (21, 21') dans la région entre l'élément de raidissement (25, 26 ; 42) et le serrage en bordure.
